# EUROPÄISCHE PATENTSCHRIFT

(11) **EP 0 038 058 B1**
(45) Veröffentlichungstag und Bekanntmachung des Hinweises auf die Patenterteilung: **05.12.1984**
(21) Anmeldenummer: 81102804.2
(22) Anmeldetag: 11.04.1981
(51) Int. Cl.: B01F 9/00

(54) **Doppelkonus-Drehmischer**
Biconical rotating mixer
Mélangeur rotatif biconique

(30) Priorität: 12.04.1980 DE 3014162
(43) Veröffentlichungstag der Anmeldung: 21.10.1981
(73) Patentinhaber: Herfeld, Friedrich Walter, Dr., D-58809 Neuenrade (DE)
(72) Erfinder: Herfeld, Friedrich Walter, Dr., D-58809 Neuenrade (DE)
(74) Vertreter: Tetzner, Volkmar, Dr.-Ing. Dr. jur.

## Beschreibung

Die Erfindung betrifft einen Doppelkonus-Drehmischer entsprechend dem Oberbegriff des Anspruches 1.

Ein Doppelkonus-Drehmischer der im Oberbegriff des Anspruches 1 vorausgesetzten Art ist durch die US-A-3 224 741 bekannt. Von den beiden Teilbehältern ist dabei der untere, etwas grösser ausgebildete Teilbehälter mit einer Abzugsöffnung für das Mischgut versehen, während der obere, etwas kleinere Teilbehälter als geschlossener Deckel ausgeführt ist. Unterschiedliche Chargen des Mischgutes, die in dem Drehmischer gemischt werden sollen, müssen bei dieser bekannten Ausführung in den unteren Teilbehälter gegeben werden, der anschliessend durch den deckelartigen oberen Teilbehälter über die Spannvorrichtungen abgeschlossen wird. Der maximale Inhalt dieses bekannten Doppelkonus-Drehmischers entspricht dem grösstmöglichen Inhalt des unteren Teilbehälters.

Es ist weiterhin ein Drehmischer bekannt (GB-A 995 661), bei dem die beiden Teilbehälter durch zylindrische Rohre gebildet werden, die an ihrem äusseren Ende geschlossen sind und an ihrem inneren Ende über ein Gummiventil in Verbindung stehen, so dass bei einer langsamen Drehbewegung des Mischers Schüttgut aus dem einen Teilbehälter durch das Gummiventil in den anderen Teilbehälter (und umgekehrt) überströmt. Die jeweilige Einstellung des Gummiventiles bestimmt den Durchtrittsquerschnitt für das Mischgut zwischen den beiden Teilbehältern.

Der Erfindung liegt die Aufgabe zugrunde, einen Doppelkonus-Drehmischer der im Oberbegriff des Anspruches 1 genannten Art so auszubilden, dass er universell verwendbar, leicht zu beschikken und leicht zu reinigen ist und einen einfachen Aufbau aufweist.

Diese Aufgabe wird erfindungsgemäss durch die kennzeichnenden Merkmale des Anspruches 1 gelöst.

Zweckmässige Ausgestaltungen der Erfindung sind Gegenstand der abhängigen Ansprüche.

Die beiden Halbbehälter des erfindungsgemässen Doppelkonus-Drehmischers besitzen eine grosse offene Oberseite, durch die sie leicht zu beschicken und auch bequem zu reinigen sind. Diese Halbbehälter lassen sich mit einfachen Transportvorrichtungen nacheinander an den Ring des Drehmischers ansetzen, wobei die offene Oberseite des gerade anzusetzenden Halbbehälters jeweils nach oben weist. Beim Ansetzen des zweiten Halbbehälters an den Ring wird zu diesem Zweck die am Ring vorgesehene Absperrplatte in die Sperrstellung geschwenkt, wonach sich der bereits mit dem Ring verbundene erste Halbbehälter nach oben drehen lässt, so dass nun der zweite Halbbehälter von unten an den Ring angesetzt werden kann. Sodann wird die Absperrplatte wieder ip die Öffnunasstellung geschwenkt, wonach der Mischvorgang durch Drehen des Mischbehälters beginnen kann.

Nach Abschluss des Mischvorganges werden die Halbbehälter einzeln abgenommen, wobei sich die Absperrplatte in der Sperrstellung befindet, während der erste Halbbehälter in der unteren Lage abgenommen wird und sich demgemäss der zweite Halbbehälter in der oberen Lage befindet.

Die Halbbehälter, die zweckmässig eine Bodenauslassöffnung besitzen, können einzeln als Transport-, Lager- und/oder Beschickungsbehälter verwendet werden. Durch diese universelle Verwendbarkeit können Funktionen, die dem Mischvorgang vor-oder nachgeschaltet sind, wesentlich rationeller gestaltet werden. Die Halbbehälter des erfindungsgemässen Drehmischers können auch als Arbeits- oder Beschickungsbehälter für nachfolgende Bearbeitungsstufen dienen.

Für unterschiedliches Mischgut können gesonderte Halbbehälter bereitgehalten werden, so dass nicht die Gefahr einer gegenseitigen Verunreinigung aufeinanderfolgender Chargen besteht.

Ein Ausführungsbeispiel der Erfindung ist in der Zeichnung dargestellt. Es zeigen:
Fig. 1 eine schematische Ansicht des Doppelkonus-Drehmischers mit einem bereitgestellten Halbbehälter,
Fig. 2 eine entsprechende Ansicht einer Betriebsstellung, in der der Halbbehälter mit dem Doppelkonus-Drehmischer verbunden ist,
Fig. 3 eine Darstellung der Bereitstellung des zweiten Halbbehälters,
Fig. 4 eine Darstellung des vollständig zusammengesetzten Doppelkonus-Drehmischers,
Fig. 5 eine Darstellung des Doppelkonus-Drehmischers während des Mischbetriebes und
Fig. 6 eine Seitenansicht zu Fig. 5.

Der Doppelkonus-Drehmischer nach der Erfindung umfasst einen Ständer 1 in einer stabilen Trag- oder Rahmenkonstruktion. Am Oberende des Ständers 1 befindet sich ein Lagergehäuse 2 zur Lagerung der Welle 3', die eine Drehachse 3 bildet. Ein Getriebe 4 sowie ein Motor 5 dienen zum Antrieb der Welle 3'. Auf die Welle 3' ist ein Ring 6 montiert, wobei die Drehachse 3 radial durch das Zentrum des Ringes 6 verläuft. Der Ring 6 besitzt an seinen Stirnflächen jeweils Ringspannflächen 7 und 7'. Ausserdem sind Spannvorrichtungen 8 und 8' vorhanden, die den Ringspannflächen 7 und 7' zugeordnet sind.

Senkrecht zur Drehachse 3 ist eine Schwenkachse 9 vorgesehen, die ebenfalls radial durch das Zentrum des Ringes 6 geht. Auf der Achse 9 ist eine Absperrplatte 10 schwenkbar gehalten. Ein Handrad 11 oder ein anderer Antrieb ermöglichen eine Verschwenkung der Absperrplatte um einen Winkel von nahezu 90° um die Schwenkachse 9. Die Ringspannflächen weisen auf der Innenseite des Ringes 6 Ringstufen auf, die als Dichtflächen dienen.

Unterhalb des Zentrums des Ringes 6 ist eine Hubvorrichtung 12 vorgesehen, die mit einem hydraulischen oder pneumatischen Antrieb 13 ausgestattet ist.

Zu dem Doppelkonus-Drehmischer nach der Erfindung gehören ferner zwei Halbbehälter 14 und 14'. Jeder Halbbehälter 14 bzw. 14' ist als einseitig offener Behälter ausgebildet und umfasst einen Zylinderabschnitt 15 sowie einen konischen Bodenteil 16. Innerhalb des konischen Bodenteils 16 ist eine Ausgabevorrichtung 17 z. B. eine verschliessbare Ausgabeöffnung vorgesehen. An der Oberseite befindet sich eine Anlagefläche 18, die zu der Ringspannfläche 7 bzw. 7' des Ringes 6 passt. Ein Wagen 19 dient zur Aufnahme und Verfahrung je eines Halbbehälters 14 bzw. 14'. Die beiden Halbbehälter 14 und 14' lassen sich in der aus Fig. 4 ersichtlichen Weise an dem Ring 6 festspannen, so dass die Halbbehälter einen DoppelKonus-Mischbehälter bilden.

Die Funktion des Doppelkonus-Drehmischers ist wie folgt: Der Ring 6 steht in der Grundstellung nach Fig. 1 bereit. Der erste Halbbehälter 14 ist mit Mischgut gefüllt und kann auf einem Wagen 19 herangefahren werden. Nachdem der Wagen 19 unterhalb des Ringes 6 positioniert ist, wird der Halbbehälter 14 mit Hilfe der Hubvorrichtung 12 angehoben, vergl. Fig. 2, bis die Anlagefläche 18 an der Ringspannfläche 7' anliegt. Mit Hilfe der Spannvorrichtungen 8' wird der Halbbehälter 14 festgespannt. Die Hubvorrichtung 12 wird abgesenkt und der Wagen 19 kann in die strichpunktiert eingezeichnete Stellung 19' zurückgefahren werden.

Die Welle 3' wird nunmehr um die Drehachse 3 um 180° gedreht. Die Absperrplatte 10, die den Querschnitt des Ringes 6 ausfüllt, verhindert, dass der Inhalt des Halbbehälters 14 nach unten fällt. Es kann der zweite Halbbehälter 14' herangefahren werden. Der zweite Halbbehälter 14' wird in ähnlicher Weise mittels der Hubvorrichtung 12 angehoben und durch die Spannvorrichtung 8' auf der Ringspannfläche 7' festgespannt. Es sind dann die beiden Halbbehälter in der aus Fig. 4 ersichtlichen Weise an dem Ring 6 festgespannt. Die beiden Halbbehälter bilden so einen Doppelkonus-Mischbehälter. Die Absperrplatte 10 wird um die Schwenkwelle 9 um nahezu 90° in die Stellung nach Fig. 5 verschwenkt. Der Doppelkonus-Mischbehälter kann jetzt um die Drehachse 3 gedreht werden. Es erfolgt dann eine Durchmischung des Mischgutes unter Ausnutzung der Fallenergie. Die geneigt eingestellte Absperrplatte 10 unterstützt den Mischvorgang. Das Mischgut wird schonend gemischt. Nach vollständiger Mischung wird die Absperrplatte wieder in ihre Sperrlage zurückbewegt. Der untere Halbbehälter wird gelöst und weggefahren. Nach Verschwenken des Ringes 6 kann auch der Zweite Halbbehälter gelöst und abgefahren werden.

Am Ring selbst treten keine Reinigungsprobleme auf. Es kommt überhaupt nur eine schmale Übergangsfläche zwischen den Ringspannflächen 7 und 7' mit dem Mischgut in Berührung. Diese Übergangsfläche kann praktisch auf eine Dichtlippe reduziert werden. Jedenfalls lässt sich diese Übergangsfläche leicht reinigen. Die einzelnen Halbbehälter können jeweils für gleichartige Chargen von Mischgut benutzt werden, so dass eine Reinigung nur in grösseren Zeitabständen erforderlich ist. Für anderes Mischgut kann man andere Halbbehälter bereithalten, so dass eine Vermischung oder Verunreinigung unterschiedlicher Chargen nicht möglich ist. Man kann auch den Ständer 1 heb- und senkbar ausbilden, um so die Halbbehälter aufnehmen zu können.

## Patentansprüche

1. Doppelkonus-Drehmischer, enthaltend
a) einen Mischbehälter, der aus zwei einseitig offenen, konisch verjüngten Teilbehältern (14, 14') zusammengesetzt ist, die an ihren offenen Seiten Anlageflächen (18) aufweisen, über die die beiden Teilbehälter mittels lösbarer Spannvorrichtungen (8, 8') miteinander verbindbar sind,
b) eine den Mischbehälter tragende, senkrecht zur Achse des Mischbehälters verlaufende und horizontal gelagerte Drehachse (3) zum Drehantrieb des Mischbehälters, gekennzeichnet durch folgende Merkmale:
c) die Drehachse (3) trägt einen mit den Spannvorrichtungen (8, 8') versehenen Ring (6), an dessen Stirnflächen (7,7') die beiden als Halbbehälter (14, 14') ausgebildeten Teilbehälter mit ihren Anlageflächen (18) zur Anlage kommen und mit dem die beiden Halbbehälter (14, 14') einzeln über die Spannvorrichtungen (8, 8') verbindbar sind,
d) der Ring (6) ist mit einer Absperrplatte (10) versehen, die zwischen einer den Innenquerschnitt des Ringes ausfüllenden Sperrstellung (Fig.4) und einer die Verbindung zwischen den Innenräumen der beiden Halbbehälter (14, 14') freigebenden Öffnungsstellung (Fig. 5) schwenkbar ist.

2. Doppelkonus-Drehmischer nach Anspruch 1, dadurch gekennzeichnet, dass unterhalb des Ringes (6) eine Hubvorrichtung (12) vorgesehen ist.

3. Doppelkonus-Drehmischer nach Anspruch 1, dadurch gekennzeichnet, dass ein den Ring (6) tragender Ständer (1) absenkbar ausgebildet ist.

4. Doppelkonus-Drehmischer nach einem der Ansprüche 1 bis 3, dadurch gekennzeichnet, dass der Ring (6) auf der Drehachse (3) einseitig fliegend gelagert ist.

5. Doppelkonus-Drehmischer nach einem der Ansprüche 1 bis 4, dadurch gekennzeichnet, dass die Absperrplatte (10) um einen Winkel von nahezu 90° verschwenkbar ist.

6. Doppelkonus-Drehmischer nach einem der Ansprüche 1 bis 5, dadurch gekennzeichnet, dass die Schwenkachse (9) der Absperrplatte (10) innerhalb der Ringebene etwa senkrecht zur Drehachse (3) des Ringes (6) verläuft.

7. Doppelkonus-Drehmischer nach einem der Ansprüche 1 bis 6, dadurch gekennzeichnet, dass sich im Bodenteil jedes Halbbehälters (14, 14') eine verschliessbare Ausgabevorrichtung (17) befindet.

## Claims

1. Double-cone rotary mixer containing
a) a mixing vessel composed of two vessel parts (14, 14') which are open on one side and are conically tapered and have on their open sides contact surfaces (18) through which the two vessel parts can be connected to each other by means of releasable clamping devices (8, 8'),
b) a rotary shaft (3) which supports the mixing vessel, runs at right angles to the axis of the mixing vessel and is mounted horizontally as a rotary drive for the mixing vessel, characterised by the following features:
c) the rotary shaft (3) supports a ring (6) which is provided with the clamping devices (8, 8') and the two vessel parts which are constructed as half-vessels (14, 14') come to rest with their contact surfaces (18) on the end surfaces (7, 7') of the said ring (6), the two half-vessels (14, 14') being capable of being connected individually by means of the clamping devices (8, 8') to the said ring (6),
d) the ring (6) is provided with a closure plate (10) which can be tilted between a closed position (Figure 4) in which itfills the internal cross-section of the ring and an open position (Figure 5) in which the communication between the interiors of the two half-vessels (14, 14') is freed.

2. Double-cone rotary mixer as claimed in claim 1, characterised in that a lifting device (12) is provided below the ring (6).

3. Double-cone rotary mixer as claimed in claim 1, characterised in that a stand (1) which carries the ring (6) is constructed so that it can be lowered.

4. Double-cone rotary mixer as claimed in one of claims 1 to 3, characterised in that the ring (6) is mounted on the rotary shaft (3) so that it overhangs on one side.

5. Double-cone rotary mixer as claimed in one of claims 1 to 4, characterised in that the closure plate (10) can be tilted by an angle of approximately 90°.

6. Double-cone rotary mixer as claimed in one of claims 1 to 5, characterised in that the axis of tilting (9) of the closure plate (10) within the plane of the ring runs approximately at right angles to the rotary shaft (3) of the ring (6).

7. Double-cone rotary mixer as claimed in one of claims 1 to 6, characterised in that a closable discharge device (17) is located in the base part of each half-vessel (14, 14').

## Revendications

1. Mélangeur rotatif bicône, comprend:
a) une cuve de mélange se composant de deux demi-cuves (14,14') ouvertes d'un côté et comportant un rétrécissement en cône, ces deux demi-cuves comportant sur le côté ouvert une surface de montage (18) à l'aide de laquelle elles peuvent être reliées l'une à l'autre au moyen de dispositifs de serrage amovibles (8, 8'),
b) un axe de rotation (3) monté horizontalement, supportant la cuve de mélange, perpendiculaire à l'axe de cette dernière et destiné à la faire tourner, mélangeur caractérisé par les particularités suivantes:
c) l'axe de rotation (3) supporte un anneau (6) équipé des dispositifs de serrage (8, 8') et sur les surfaces extrêmes (7, 7') duquel les deux demi-cuves (14, 14') entrent en appui par leur surface de montage (18) et peuvent être reliées individuellement au moyen des dispositifs de serrage (8,8'),
d) l'anneau (6) est équipé d'une plaque d'obturation (10) qui peut pivoter entre une position d'arrêt (figure 4) dans laquelle elle emplit la section interne de l'anneau et une position d'ouverture (figure 5) dans laquelle elle libère la liaison entre les volumes internes des deux demi-cuves (14, 14').

2. Mélangeur rotatif bicône selon la revendication 1, caractérisé en ce qu'un dispositif de levage (12) est prévu sous l'anneau (6).

3. Mélangeur rotatif bicône selon la revendication 1, caractérisé en ce qu'un montant (1) qui supporte l'anneau (6) est réalisé de manière à pouvoir être abaissable.

4. Mélangeur rotatif bicône selon l'une des revendications 1 à 3, caractérisé en ce que l'anneau (6) est monté en porte-à-faux sur l'axe de rotation (3).

5. Mélangeur rotatif bicône selon l'une des revendications 1 à 4, caractérisé en ce que la plaque d'obturation (10) peut pivoter d'un angle de presque 90°.

6. Mélangeur rotatif bicône selon l'une des revendications 1 à 5, caractérisé en ce que l'axe de pivotement (9) de la plaque d'obturation (10) passe à l'intérieur du plan de l'anneau à peu près perpendiculairement à l'axe de rotation (3) de ce dernier.

7. Mélangeur rotatif bicône selon l'une des revendications 1 à 6, caractérisé en ce qu'un dispositif de décharge obturable se trouve dans le fond de chaque demi-cuve (14, 14').
